# EUROPÄISCHE PATENTSCHRIFT

(11) **EP 3 812 052 B1**
(45) Veröffentlichungstag und Bekanntmachung des Hinweises auf die Patenterteilung: **06.09.2023**
(21) Anmeldenummer: 19205173.8
(22) Anmeldetag: 24.10.2019
(51) Int. Cl.: B08B 3/02, H01H 9/02, H01H 19/04

(54) **HOCHDRUCKREINIGER UND VERFAHREN ZUR MONTAGE EINES HOCHDRUCKREINIGERS**
HIGH PRESSURE CLEANER AND METHOD FOR MOUNTING SAME
APPAREIL DE NETTOYAGE HAUTE PRESSION ET PROCÉDÉ DE MONTAGE D'UN APPAREIL DE NETTOYAGE HAUTE PRESSION

(43) Veröffentlichungstag der Anmeldung: 28.04.2021
(73) Patentinhaber: Andreas Stihl AG & Co. KG, 71336 Waiblingen (DE)
(72) Erfinder: WERNER, Philipp, 71334 Waiblingen (DE); KNAUß, Jens, 73630 Remshalden (DE)
(74) Vertreter: Karzel, Philipp

(56) Entgegenhaltungen:
- EP-A1- 2 145 698
- WO-A1-2010/054701
- DE-A1-102007 046 147

## Beschreibung

Die Erfindung betrifft einen Hochdruckreiniger nach dem Oberbegriff des Anspruchs 1 und ein Verfahren zur Montage von einem Gehäuseteil an einem Trägergestell eines Hochdruckreinigers.

Aus der EP 2 113 313 A2 ist ein Hochdruckreiniger umfassend ein Trägergestell und ein Gehäuseteil bekannt. Bei derartigen Hochdruckreinigern ist es wünschenswert, mehrere Öffnungen in dem Gehäuseteil für mit dem Trägergestell verbundene Bedien- und/oder Kontrollelemente vorzusehen, um eine Bedienung und Kontrolle des Hochdruckreinigers zu ermöglichen. Bei mindestens drei solcher Öffnungen ist eine Positionierung der Öffnungen des Gehäuseteils in Relation zu den Bedien- und Kontrollelementen nur ungenau und schwer möglich.

Aus der WO 2010/054701 A1 ist ein Hochdruckreiniger gemäß dem Oberbegriff des Anspruchs 1 sowie ein Verfahren gemäß dem Oberbegriff des Anspruchs 13 bekannt. Die Druckschrift offenbart einen Hochdruckreiniger mit einem Trägergestell, einer Motorpumpe und einem Gehäuseteil . Das Gehäuseteil weist Öffnungen für den Druckstutzen, den Saugstutzen der Pumpe und den Drehknopf zur Betätigung der Schalteinrichtung der Pumpe auf. Die Pumpe stützt sich über die Stützeinrichtung am Trägergestell ab. Senkrecht zur Längsachse der Motorpumpe einwirkende Kräfte werden von Pufferelementen aufgenommen. Das Gehäuseteil wird mittels einer Schraubverbindung an den Schraubdomen und des Drehgestells befestigt.

Aus der EP 2 145 698 A1 ist ein Hochdruckreiniger mit drei Schaltern, die gemeinsam auf einer Platte angeordnet sind und durch eine einzige Öffnung aus dem Gehäuseteil des Hochdruckreinigers 1 herausragen, bekannt.

Aus der DE 10 2007 046 147 A1 ist ein Multifunktionsschalter mit einem Modul zur Bedienung von Fahrzeugapplikationen bekannt. Sie offenbart zwei Schalter, die auf einer Basisplatte montiert sind, so dass einer der beiden Schalter relativ zu dem anderen Schalter beweglich angeordnet ist.

Der Erfindung liegt die Aufgabe zugrunde, einen Hochdruckreiniger zu schaffen, bei dem eine Relativpositionierung von Öffnungen in dem Gehäuseteil und mit dem Trägergestell verbundenen Bedien- und/oder Kontrollelementen des Hochdruckreinigers auf einfache und unkomplizierte Weise möglich ist.

Diese Aufgabe wird durch einen Hochdruckreiniger mit den Merkmalen des Anspruchs 1 gelöst.

Eine weitere Aufgabe der Erfindung liegt darin, ein Verfahren zur Montage von einem Gehäuseteil an einem Trägergestell eines Hochdruckreinigers anzugeben, das eine einfache und komfortable Relativpositionierung von mindestens drei Öffnungen im Gehäuseteil und mit dem Trägergestell verbundenen Bedien- und/oder Kontrollelementen ermöglicht.

Diese Aufgabe wird durch ein Verfahren mit den Merkmalen des Anspruchs 13 gelöst.

Die Erfindung sieht als Bedien- oder Kontrollelemente einen Schalter und mindestens zwei Elemente, nämlich mindestens ein zweites Element und ein drittes Element vor. Der Schalter ist unverschiebbar am Trägergestell befestigt. Das Gehäuseteil weist eine erste Öffnung für den Schalter, eine zweite Öffnung für das zweite Element und eine dritte Öffnung für das dritte Element auf. Der Erfindung liegt die Erkenntnis zugrunde, dass eine Positionierung von zwei Bedien- und/oder Kontrollelementen relativ zu zwei Öffnungen im Gehäuseteil problemlos zu bewerkstelligen ist. Diese Erkenntnis macht sich die Erfindung zunutze, indem sie aus dem zweiten und dem dritten Element eine gemeinsame Baueinheit macht. Dadurch muss lediglich die gemeinsame Baueinheit relativ zu dem Schalter positioniert werden, und die Situation ist vergleichbar zu der Positionierung von lediglich zwei Bedien- und/oder Kontrollelementen zueinander. Das zweite Element und das dritte Element sind gemeinsam auf einem Träger unverschiebbar angeordnet. Der Träger ist zwischen dem Trägergestell und dem Gehäuseteil angeordnet. Der Hochdruckreiniger weist eine Positioniervorrichtung zur Positionierung des Trägers relativ zu dem Schalter auf. Dadurch kann der Träger, und damit das zweite und das dritte Element auf einfache Weise relativ zu dem Schalter positioniert werden. Dadurch ist auch eine Positionierung des Trägers relativ zu dem Gehäuseteil möglich.

Vorteilhaft ist der Träger an dem Trägergestell mittels eines Befestigungselements fixiert, wobei die Positioniervorrichtung getrennt von dem Befestigungselement ausgebildet ist.

Zweckmäßig ist vorgesehen, dass das Gehäuseteil gegenüber dem Trägergestell unverschiebbar ist. Vorteilhaft ist die Positioniervorrichtung zur Positionierung des Trägers relativ zu dem Gehäuseteil vorgesehen.

Insbesondere ist vorgesehen, dass bei der Montage des Hochdruckreinigers zunächst die erste Öffnung des Gehäuseteils relativ zu dem Schalter ausrichtbar ist, und anschließend der Träger mittels der Positioniervorrichtung so relativ zu dem Schalter und zu dem Gehäuseteil positionierbar ist, dass das zweite Element in einer definierten Position relativ zu der zweiten Öffnung angeordnet ist, und dass das dritte Element in einer definierten Position relativ zu der dritten Öffnung angeordnet ist.

In besonderer Ausgestaltung der Erfindung, durchragt der Schalter die erste Öffnung. Insbesondere durchragt das zweite Element die zweite Öffnung. Durch die erfindungsgemäße Positioniervorrichtung können der Schalter und das zweite Element auf einfache Weise in der ersten und der zweiten Öffnung zentriert werden.

Vorteilhaft umfasst die Positioniervorrichtung einen am Trägergestell festgelegten Dorn. Zweckmäßig weist die Positioniervorrichtung eine Trägeröffnung in dem Träger auf. Vorteilhaft durchragt der Dorn die Trägeröffnung mit Spiel. Durch die Positioniervorrichtung ist eine schwimmende Lagerung des Trägers am Trägergestell möglich. Der Träger ist gegenüber dem Trägergestell verschiebbar. Dies ist jedoch nur in einem begrenzten Rahmen möglich. Dadurch ist der Träger so am Trägergestell gelagert, dass er gegenüber dem Trägergestell positioniert werden kann.

Vorteilhaft durchragt der Dorn die Trägeröffnung entgegen einer Befestigungsrichtung. Zweckmäßig weist die Positioniervorrichtung zur Begrenzung einer Bewegung des Trägers entgegen der Befestigungsrichtung einen Vorsprung auf. Insbesondere besteht zwischen dem Vorsprung und dem Träger ein in Befestigungsrichtung gemessener Abstand.

In vorteilhafter Weiterbildung der Erfindung umfasst die Positioniervorrichtung eine Schnappverbindung zur Verbindung des Trägers mit dem Trägergestell. Dadurch ist der Träger auf einfache Weise mit dem Trägergestell zu verbinden. Insbesondere ist vorgesehen, dass auch in geschlossenem Zustand der Schnappverbindung eine Relativpositionierung des Trägers gegenüber dem Trägergestell in einem gewissen Rahmen möglich ist.

In besonderer Ausgestaltung der Erfindung ist vorgesehen, dass das Trägergestell ein erstes Lagefestlegungsmittel aufweist, dass das Gehäuseteil ein zweites Lagefestlegungsmittel aufweist, und dass das erste Lagefestlegungsmittel und das zweite Lagefestlegungsmittel so aufeinander abgestimmt sind, dass der Schalter bei einem Zusammenwirken des ersten Lagefestlegungsmittels und des zweiten Lagefestlegungsmittels in der definierten Position relativ zu der ersten Öffnung angeordnet ist. Dadurch ist die Relativpositionierung von Schalter und erster Öffnung auf einfache und schnelle Weise möglich.

In vorteilhafter Weiterbildung der Erfindung ist vorgesehen, dass der Träger ein erstes Zentriermittel aufweist, dass das Gehäuseteil ein zweites Zentriermittel aufweist, und dass bei der Montage des Gehäuseteils am Trägergestell der Träger aufgrund der Positioniervorrichtung so positionierbar ist, dass das erste Zentriermittel und das zweite Zentriermittel derart zusammenwirken, dass das zweite Element in der definierten Position relativ zu der zweiten Öffnung angeordnet ist, und dass das dritte Element in der definierten Position relativ zu der dritten Öffnung angeordnet ist. Insbesondere ist durch die Positioniervorrichtung und das erste und das zweite Zentriermittel ein Verschieben des Trägers durch das Gehäuseteil möglich. Hierbei greift das zweite Zentriermittel des Gehäuseteils in das erste Zentriermittel des Trägers und kann bei einer Bewegung des Gehäuseteils den Träger mit verschieben.

Vorteilhaft sind mittels des Befestigungselements sowohl das Gehäuseteil als auch der Träger an dem Trägergestell fixierbar. Dadurch muss zur Fixierung des Trägers und des Trägergestells lediglich ein Befestigungselement befestigt werden. Insbesondere ist der Träger mittels des Befestigungselements zwischen dem Gehäuseteil und dem Trägergestell geklemmt am Trägergestell fixierbar.

Nach dem erfindungsgemäßen Verfahren zur Montage von einem Gehäuseteil an einem Trägergestell eines Hochdruckreinigers ist vorgesehen, dass der Hochdruckreiniger einen Schalter aufweist, der unverschiebbar am Trägergestell befestigt ist, dass der Hochdruckreiniger mindestens zwei Elemente, nämlich mindestens ein zweites Element und ein drittes Element aufweist, dass das Gehäuseteil eine erste Öffnung für den Schalter, eine zweite Öffnung für das zweite Element und eine dritte Öffnung für das dritte Element aufweist, und dass der Hochdruckreiniger mindestens ein Befestigungselement aufweist. Das Verfahren umfasst folgende Schritte:
- Das Gehäuseteil wird derart relativ zu dem Trägergestell positioniert, dass der Schalter in einer definierten Position relativ zu der ersten Öffnung angeordnet ist.
- Die mindestens zwei Elemente sind an einem gemeinsamen Träger festgelegt, der mittels einer getrennt von dem mindestens einen Befestigungselement ausgebildeten Positioniervorrichtung relativ zu dem Gehäuseteil derart positioniert wird, dass das zweite Element in einer definierten Position relativ zu der zweiten Öffnung angeordnet ist, und dass das dritte Element in einer definierten Position relativ zu der dritten Öffnung angeordnet ist.
- Der Träger wird nach seiner Positionierung relativ zu dem Trägergestell und relativ zu dem Schalter mittels des mindestens einen Befestigungselements fixiert.

Durch das erfindungsgemäße Verfahren ist auf eine einfache und komfortable Weise eine Positionierung der mindestens zwei Elemente relativ zu dem Gehäuseteil möglich. Dadurch können die Elemente beispielsweise zentriert bezüglich der zweiten und der dritten Öffnung des Gehäuseteils angeordnet werden.

Insbesondere ist vorgesehen, dass das Trägergestell ein erstes Lagefestlegungsmittel aufweist, dass das Gehäuseteil ein zweites Lagefestlegungsmittel aufweist, und dass das erste Lagefestlegungsmittel und das zweite Lagefestlegungsmittel so aufeinander abgestimmt sind, dass der Schalter bei der Positionierung des Gehäuseteils relativ zu dem Trägergestell durch ein Zusammenwirken des ersten Lagefestlegungsmittels und des zweiten Lagefestlegungsmittels in der definierten Position relativ zu der ersten Öffnung angeordnet wird.

Zweckmäßig wird der Träger mittels der Positioniervorrichtung derart positioniert, dass das zweite Element die zweite Öffnung in der definierten Position des zweiten Elements durchragt.

Vorteilhaft ist vorgesehen, dass die Positioniervorrichtung einen am Trägergestell festgelegten Dorn aufweist, dass die Positioniervorrichtung eine im Träger ausgebildete Trägeröffnung aufweist, und dass der Dorn die Trägeröffnung mit Spiel durchragt.

Insbesondere umfasst die Positioniervorrichtung eine Schnappverbindung zur Verbindung des Trägers mit dem Trägergestell.

Es ist vorgesehen, dass der Träger ein erstes Zentriermittel aufweist, dass das Gehäuseteil ein zweites Zentriermittel aufweist, und dass bei der Positionierung des Trägers mittels der Positioniervorrichtung relativ zum Gehäuseteil das erste Zentriermittel und das zweite Zentriermittel derart zusammenwirken, dass das zweite Element in der definierten Position relativ zu der zweiten Öffnung angeordnet wird, und dass das dritte Element in der definierten Position relativ zu der dritten Öffnung angeordnet wird.

Ein Ausführungsbeispiel der Erfindung wird im Folgenden anhand der Zeichnung erläutert. Es zeigen:
- Fig. 1: eine perspektivische Darstellung eines Hochdruckreinigers,
- Fig. 2: eine perspektivische Darstellung eines Trägergestells, eines Gehäuseteils und von Kontroll- und Bedienelementen des Hochdruckreinigers aus Fig. 1,
- Fig. 3: eine perspektivische Darstellung des Trägergestells und der Kontroll- und Bedienelemente aus Fig. 2,
- Fig. 4 und 5: perspektivische Darstellungen des Gehäuseteils aus Fig. 2,
- Fig. 6 und 7: perspektivische Darstellungen des Trägers aus Fig. 3,
- Fig. 8: eine teilgeschnittene, perspektivische Darstellung des Trägergestells, des Gehäuseteils und der Bedien- und Kontrollelemente aus Fig. 2,
- Fig. 9: einen Schnitt entlang der in Fig. 8 mit IX-IX gekennzeichneten Schnittebene,
- Fig. 10: eine Detaildarstellung eines in Fig. 9 mit X gekennzeichneten Details,
- Fig. 11: eine Detaildarstellung eines in Fig. 9 mit XI gekennzeichneten Details,
- Fig. 12: eine perspektivische Schnittdarstellung eines Schnitts entlang der in Fig. 8 mit XII-XII gekennzeichneten Schnittebene.

Fig. 1 zeigt einen Hochdruckreiniger 1. Der Hochdruckreiniger 1 kann mittels eines Handgriffs 4 auf Rädern 5 gezogen werden. Der Hochdruckreiniger 1 weist ein Gehäuse 6 auf. Auf einer dem Handgriff 4 abgewandt liegenden Seite des Hochdruckreinigers 1 ist ein in Fig. 1 nicht dargestelltes Gehäuseteil 20 angeordnet. Das Gehäuseteil 20 ist Bestandteil des Gehäuses 6 des Hochdruckreinigers 1.

Wie in Fig. 2 dargestellt, umfasst der Hochdruckreiniger 1 ein Trägergestell 10. Am Trägergestell 10 ist das Gehäuseteil 20 festgelegt. Das Trägergestell 10 trägt die Bauteile des Hochdruckreinigers 1. So sind beispielsweise die Räder 5 mit dem Trägergestell 10 verbunden. Die Räder 5 sind über eine Achse miteinander verbunden, die an dem Trägergestell 10 gelagert ist.

Das Gehäuseteil 20 besitzt eine erste Öffnung 21, eine zweite Öffnung 22 und eine dritte Öffnung 23. Die Öffnungen 21, 22 und 23 durchdringen das Gehäuseteil 20 vollständig. Die erste Öffnung 21 ist für einen Schalter 11 vorgesehen. Die zweite Öffnung 22 ist für ein zweites Element 12 vorgesehen. Die dritte Öffnung 23 ist für ein drittes Element 13 vorgesehen. Der Schalter 11 ist ein Bedienelement des Hochdruckreinigers 1. Das zweite Element 12 ist ein Bedienelement des Hochdruckreinigers 1. Das dritte Element 13 ist ein Kontrollelement des Hochdruckreinigers 1.

Der Schalter 11 ist an dem Trägergestell 10 unverschiebbar befestigt. Der Schalter 11 umfasst ein Festteil 18 und ein Drehteil 19. Das Drehteil 19 ist gegenüber dem Festteil 18 drehbar gelagert. Das Festteil 18 ist fest und unbeweglich am Trägergestell 10 festgelegt. Im Ausführungsbeispiel ist der Schalter 11 ein Drehschalter. Es kann aber auch vorgesehen sein, dass es sich bei dem Schalter um einen Kippschalter handelt. Der Schalter 11 durchragt die erste Öffnung 21. Im Ausführungsbeispiel ist der Schalter 11 der Hauptschalter des Hochdruckreinigers 1. Mittels des Schalters 11 kann der Hochdruckreiniger 1 an- und ausgeschaltet werden.

Das zweite Element 12 ist im Ausführungsbeispiel ein Bedienelement zur Bedienung eines Reinigungsmitteldosierventils. Mittels des zweiten Elements 12 kann die Menge an beigemischtem Reinigungsmittel zur Reinigungsmittelflüssigkeit eingestellt werden. Das zweite Element 12 weist ein Festteil 43 und ein Drehteil 44 auf. Das Drehteil 44 des zweiten Elements 12 ist drehbar im Festteil 43 des zweiten Elements 12 gelagert. Das zweite Element 12 durchragt die zweite Öffnung 22.

Das dritte Element 13 ist im Ausführungsbeispiel ein Manometer. Die dritte Öffnung 23 ist im Bereich des dritten Elements 13 angeordnet. Durch die dritte Öffnung 23 hindurch ist die komplette Anzeige des Manometers sichtbar. Das dritte Element 13 ist bezüglich der dritten Öffnung 23 zentriert angeordnet.

Die Öffnungen 21, 22 und 23 sind im Ausführungsbeispiel kreisrund. Die Öffnungen 21, 22 und 23 durchdringen das Gehäuseteil 20 in einer Öffnungsrichtung 49 vollständig. Die Öffnungsrichtung 49 steht senkrecht auf einer Ebene, in der die erste Öffnung 21 liegt.

Fig. 3 zeigt die Anordnung aus Fig. 2 ohne das Gehäuseteil 20. Aus dem Vergleich der Figuren 2 und 3 ist ersichtlich, dass zwischen einem Grundkörper 17 des Trägergestells 10 und dem Gehäuseteil 20 eine Verdrahtungsbox 16 angeordnet ist. In der Verdrahtungsbox sind Kabel untergebracht, die mit dem Schalter 11, dem zweiten Element 12 und dem dritten Element 13 verbunden sind. Die Verdrahtungsbox 16 ist Bestandteil des Trägergestells 10. Der Grundkörper 17 ist Bestandteil des Trägergestells 10. Der Grundkörper 17 ist getrennt von der Verdrahtungsbox 16 ausgebildet.

Fig. 4 zeigt die Vorderseite des Gehäuseteils 20. Fig. 5 zeigt die Rückseite des Gehäuseteils 20. Im montierten Zustand des Hochdruckreinigers 1 ist die Rückseite des Gehäuseteils 20 dem Trägergestell 10 zugewandt. Wie in Fig. 3 dargestellt, weist das Trägergestell 10 ein erstes Lagefestlegungsmittel 15 auf. Das erste Lagefestlegungsmittel 15 ist durch einen Teil des Trägergestells 10 gebildet. Das erste Lagefestlegungsmittel 15 weist eine konische Form auf. Das erste Lagefestlegungsmittel 15 ist um den Bereich des Trägergestells 10 herum angeordnet, in dem der Schalter 11 auf dem Trägergestell 10 angeordnet ist.

Bei der Montage des Gehäuseteils 20 auf dem Trägergestell 10 wirkt das erste Lagefestlegungsmittel 15 des Trägergestells 10 mit einem zweiten Lagefestlegungsmittel 25 des Gehäuseteils 20 zusammen. Das zweite Lagefestlegungsmittel 25 des Gehäuseteils 20 ist auf der Rückseite des Gehäuseteils 20 angeordnet. Im Ausführungsbeispiel umfasst das zweite Lagefestlegungsmittel 25 vier Vorsprünge. Die Vorsprünge sind um die erste Öffnung 21 des Gehäuseteils 20 auf der Rückseite des Gehäuseteils 20 angeordnet. Die Vorsprünge des zweiten Lagefestlegungsmittels 25 stehen in Öffnungsrichtung 49 über einen Basiskörper 24 des Gehäuseteils 20 hervor. Die Vorsprünge weisen an ihrer der Öffnung 21 zugewandten Seite eines Schrägfläche auf. Bei der Montage des Gehäuseteils 20 auf dem Trägergestell 10 liegen die Schrägflächen der Vorsprünge des zweiten Lagefestlegungsmittels 25 auf der konischen Fläche des ersten Lagefestlegungsmittels 15 des Trägergestells 10 auf. Dies ist auch in Fig. 8 dargestellt. Das erste Lagefestlegungsmittel 15 und das zweite Lagefestlegungsmittel 25 sind so aufeinander abgestimmt, dass der Schalter 11 bei einem Zusammenwirken des ersten Lagefestlegungsmittels 15 und des zweiten Lagefestlegungsmittels 25 in einer definierten Position relativ zu der ersten Öffnung 21 angeordnet ist.

In der definierten Position des Schalters 11 relativ zu der ersten Öffnung 21 ist der Schalter 11 so angeordnet, dass eine uneingeschränkte Funktionalität des Schalters 11 gegeben ist. Eine Drehung des Drehteils 19 des Schalters 11 (Fig. 2) ist bezüglich des Gehäuseteils 20 kontaktlos möglich. Der Schalter 11 ist in der ersten Öffnung 21 zentriert. Ein Schleifen des Drehteils 19 des Schalters 11 an dem Gehäuseteil 20 ist ausgeschlossen.

Die Figuren 6 und 7 zeigen einen Träger 30. Der Träger 30 ist für das zweite Element 12 und das dritte Element 13 vorgesehen. Wie in Fig. 3 dargestellt, sind im montierten Zustand des Hochdruckreinigers 1 das zweite Element 12 und das dritte Element 13 auf dem gemeinsamen Träger 30 unverschiebbar angeordnet. Das Festteil 43 des zweiten Elements 12 ist unverschiebbar und unverdrehbar an dem Träger 30 festgelegt. Das Drehteil 44 ist gegenüber dem Träger 30 drehbar. Im montierten Zustand des Hochdruckreinigers 1 ist das dritte Element 13 auf dem Träger 30 unverschiebbar festgelegt. Das zweite Element 12 ist mittels eines nicht dargestellten Befestigungselements, im Ausführungsbeispiel mittels mindestens einer Schraube, an dem Träger 30 befestigt. Das dritte Element 13 ist mittels eines nicht dargestellten Befestigungselements, im Ausführungsbeispiel mittels Klebstoff, an dem Träger 30 befestigt.

Wie in Fig. 8 dargestellt, ist der Träger 30 an dem Trägergestell 10 mittels eines Befestigungselements 2 fixiert. Das Befestigungselement 2 ist im Ausführungsbeispiel eine Schraube. Die Schraube ist durch ein Loch in dem Träger 30 in das Trägergestell 10 geschraubt. Das Befestigungselement 2 ist in einer Befestigungsrichtung 50 in das Trägergestell 10 geschraubt. Die Befestigungsrichtung 50 entspricht der Längsrichtung der Schraube.

Wie in den Figuren 9 und 10 dargestellt, weist der Hochdruckreiniger 1 eine Positioniervorrichtung 40 auf. Die Positioniervorrichtung 40 dient zur Positionierung des Trägers 30 relativ zu dem Schalter 11. Die Positioniervorrichtung 40 ist getrennt von dem Befestigungselement 2 ausgebildet. Die Positioniervorrichtung 40 umfasst eine Trägeröffnung 31 im Träger 30, einen Dorn 14 des Trägergestells 10 und einen Vorsprung 41 des Trägergestells 10. Die Positioniervorrichtung 40 ist zur Positionierung des Trägers 30 relativ zu dem Gehäuseteil 20 vorgesehen. Die Positioniervorrichtung 40 wird auch als schwimmende Lagerung des Trägers 30 gegenüber dem Trägergestell 10 bezeichnet.

Der Dorn 14 der Positioniervorrichtung 40 ist Bestandteil des Trägergestells 10. Der Dorn 14 ist an dem Grundkörper 17 des Trägergestells 10 festgelegt. Der Dorn 14 steht in Richtung entgegen der Befestigungsrichtung 50 über den Grundkörper 17 des Trägergestells 10 hervor. In einer Ebene senkrecht zur Befestigungsrichtung 50 weist der Dorn 14 eine kreisförmige Außenkontur auf. Der Dorn 14 ist im Ausführungsbeispiel im Wesentlichen zylinderförmig. Der Dorn 14 besitzt einen senkrecht zur Befestigungsrichtung 50 gemessenen ersten Durchmesser k1. Die Trägeröffnung 31 durchdringt den Träger 30 in Befestigungsrichtung 50 vollständig. Die Trägeröffnung 31 besitzt in einer Ebene senkrecht zur Befestigungsrichtung 50 eine kreisförmige Innenkontur. Die Trägeröffnung 31 weist einen senkrecht zur Befestigungsrichtung 50 gemessenen zweiten Durchmesser k2 auf. Der zweite Durchmesser k2 ist größer als der erste Durchmesser k1. Der zweite Durchmesser k2 beträgt mindestens 103%, im Ausführungsbeispiel mindestens 105% des ersten Durchmesser k1. Der Dorn 14 ist in die Trägeröffnung 31 gesteckt. Der Dorn 14 durchragt die Trägeröffnung 31 mit Spiel.

Der Dorn 14 durchragt die Trägeröffnung 31 entgegen der Befestigungsrichtung 50. Die Positioniervorrichtung 40 weist zur Begrenzung einer Bewegung des Trägers 30 entgegen der Befestigungsrichtung 50 einen Vorsprung 41 auf. Der Vorsprung 41 ist Bestandteil der Verdrahtungsbox 16 des Trägergestells 10. Es kann aber auch vorgesehen sein, dass der Vorsprung am Grundkörper 17 des Trägergestells 10 ausgebildet ist. Im Ausfiihrungsbeispiel liegt die Verdrahtungsbox 16 auf dem Dorn 14 auf. Der Vorsprung 41 steht in Richtung quer, im Ausführungsbeispiel in Richtung senkrecht zur Befestigungsrichtung 50 über den Dorn 14 hervor.

Der Träger 30 ist bezüglich der Befestigungsrichtung 50 zwischen dem Vorsprung 41 und dem Grundkörper 17 des Trägergestells 10 angeordnet. In Befestigungsrichtung 50 ist zwischen dem Vorsprung 41 und dem Träger 30 ein Spalt 45 ausgebildet. Der Spalt 45 ist im Bereich um die Trägeröffnung 31 herum angeordnet. Der Spalt 45 besitzt eine in Befestigungsrichtung 50 gemessene Breite b. Die Breite b ist im Ausführungsbeispiel größer als 1 mm. Die Trägeröffnung 31 besitzt einen Rand 32. Der Rand 32 ist der äußerste Rand der Trägeröffnung 31. Im Bereich des Rands 32 der Trägeröffnung 31 weist der Träger 30 eine in Befestigungsrichtung 50 gemessene Dicke d auf. Die Breite b des Spalts 45 beträgt mindestens 10%, im Ausführungsbeispiel mindestens 15% der Dicke d des Trägers im Bereich des Rands 32.

Der Vorsprung 41 ist in einem in Befestigungsrichtung 50 gemessenen Abstand a zum Grundkörper 17 des Trägergestells 10 angeordnet. Der Abstand a zwischen dem Grundkörper 17 und dem Vorsprung 41 ist größer als die Dicke d des Trägers 30 im Bereich des Rands 32 der Trägeröffnung 31. Der Abstand a beträgt mindestens 110%, im Ausführungsbeispiel mindestens 115% der Dicke d.

Wie in den Figuren 6 und 7 dargestellt, weist der Träger 30 einen Lagerungsfortsatz 33 auf. Die Trägeröffnung 31 ist in den Lagerungsfortsatz 33 eingebracht. In Fig. 10 ist gezeigt, dass der Lagerungsfortsatz 33 zwischen dem Grundkörper 17 des Trägergestells 10 und dem Vorsprung 41 der Verdrahtungsbox 16 des Trägergestells 10 angeordnet ist. Der Lagerungsfortsatz 33 ist uneingeklemmt zwischen dem Vorsprung 41 und dem Grundkörper 17 des Trägergestells 10 angeordnet. Der Lagerungsfortsatz 33 des Trägers 30 ist zwischen dem Vorsprung 41 und dem Grundkörper 17 des Trägergestells 10 beweglich gelagert. Der Lagerungsfortsatz 33 des Trägers 30 liegt auf dem Grundkörper 17 des Trägergestells 10 auf. Der Spalt 45 ist zwischen dem Lagerungsfortsatz 33 und dem Vorsprung 41 ausgebildet. Der Lagerungsfortsatz 33 besitzt die Dicke d. Der Lagerungsfortsatz 33 weist die Trägeröffnung 33 auf. Der Lagerungsfortsatz 33 steht in Richtung quer, im Ausführungsbeispiel in Richtung senkrecht zur Befestigungsrichtung 50 über einen Hauptkörper 37 des Trägers 30 hervor (Fig. 6, 7 und 9).

Der Hochdruckreiniger 1 ist derart gestaltet, dass bei der Montage des Hochdruckreinigers 1 zunächst die erste Öffnung 21 des Gehäuseteils 20 relativ zu dem ersten Schalter 11 ausrichtbar ist, und anschließend der Träger 30 mittels der Positioniervorrichtung 40 so relativ zu dem Schalter und zu dem Gehäuseteils 20 positionierbar ist, dass das zweite Element 12 in einer definierten Position relativ zu der zweiten Öffnung 22 angeordnet ist, und dass das dritte Element 13 in einer definierten Position relativ zu der dritten Öffnung 23 angeordnet ist. In der definierten Position des zweiten Elements 12 relativ zu der zweiten Öffnung 22 ist das als Drehschalter ausgebildete zweite Element 12 ohne funktionelle Beeinträchtigung bedienbar. Insbesondere ist das Drehteil 44 gegenüber dem Gehäuseteil 20 reibungsfrei drehbar. Das zweite Element 12 ist bezüglich der zweiten Öffnung 22 zentriert. In der definierten Position des dritten Elements 13 relativ zu der dritten Öffnung 23 ist das als Manometer ausgebildete dritte Element 13 bezüglich der dritten Öffnung 23 zentriert angeordnet. Mit Blick in Öffnungsrichtung 49 weist das dritte Element 13 eine kreisförmige Außenkontur auf (Fig. 2, Fig. 8). Die kreisförmige Außenkontur des dritten Elements 13 ist relativ zu der kreisförmigen dritten Öffnung 23 zentriert.

Die Positionierbarkeit des Trägers 30 ist durch die schwimmende Lagerung durch die Positioniervorrichtung 40 gegeben. Wie in den Figuren 6 bis 8 dargestellt, weist der Träger 30 ein erstes Zentriermittel 36 auf. Wie in den Figuren 5 und 8 dargestellt, weist das Gehäuseteil 20 ein zweites Zentriermittel 26 auf. Bei der Montage des Gehäuseteils 20 am Trägergestell 10 ist der Träger 30 durch die Positioniervorrichtung 40 so positionierbar, dass das erste Zentriermittel 36 und das zweite Zentriermittel 26 derart zusammenwirken, dass das zweite Element 12 in der definierten Position relativ zu der zweiten Öffnung angeordnet ist, und dass das dritte Element 13 in der definierten Position relativ zu der dritten Öffnung 23 angeordnet ist.

Das erste Zentriermittel 36 umfasst zwei Löcher in dem Träger 30. Im montierten Zustand des Trägers 30 bzw. des Hochdruckreinigers 1 durchdringen die Löcher des ersten Zentriermittels 36 den Träger 30 in Befestigungsrichtung 50 vollständig. Wie in Fig. 5 ersichtlich, besteht das zweite Zentriermittel 26 aus zwei gegenüber dem Basiskörper 24 des Gehäuseteils 20 in Öffnungsrichtung 49 vorstehenden Vorsprüngen. Jeder der beiden Vorsprünge umfasst zwei sich kreuzende Stege. Die Stege sind an ihrer dem Basiskörper 24 des Gehäuseteils 20 abgewandten Seite durch Schrägflächen angeschrägt. Aufgrund der Schrägflächen lassen sich die Vorsprünge gut in die Löcher des ersten Zentriermittels 36 einfädeln. Die Schrägflächen bewirken auch eine Verschiebung des Trägers 30 gegenüber dem Trägergestell 10 beim Montieren des Gehäuseteils 20. Die Positioniervorrichtung 40 ist so ausgelegt, dass die zweiten Zentriermittel 26 bei der Montage des Gehäuseteils 20 in die ersten Zentriermittel 36 des Trägers 30 einfädeln, und dass dadurch der Träger 30 derart positioniert wird, dass das zweite Element 12 in der definierten Position relativ zu der zweiten Öffnung 22 angeordnet ist und dass das dritte Element 13 in der definierten Position relativ zu der dritten Öffnung 23 angeordnet ist. Die beiden Vorsprünge des zweiten Zentriermittels 26 des Gehäuseteils 20 sind zueinander beabstandet. Dadurch ist die Position des Gehäuseteils 20 relativ zu dem Träger 30 beim Zusammenwirken des ersten Zentriermittels 36 und des zweiten Zentriermittels 26 eindeutig festgelegt.

Erst nach der Positionierung des Trägers 30 wird dieser mittels des in Fig. 11 dargestellten Befestigungselements 2 am Trägergestell 10 unverschiebbar befestigt. Hierzu wird das als Schraube ausgebildete Befestigungselement 2 durch ein Loch 34 des Trägers 30 in ein Innengewinde 46 des Trägergestells 10 geschraubt. Mittels des Befestigungselements 2 sind sowohl das Gehäuseteil 20 als auch der Träger 30 an dem Trägergestell 10 fixierbar. Der Träger 30 ist mittels des Befestigungselements 2 zwischen dem Gehäuseteil 20 und dem Trägergestell 10 geklemmt am Trägergestell 10 fixierbar. Das Gehäuseteil 20 weist eine Befestigungsöffnung 27 auf. Die Befestigungsöffnung 27 durchdringt das Gehäuseteil 20 in Befestigungsrichtung 50 vollständig. Im montierten Zustand des Hochdruckreinigers 1 ist das als Schraube ausgebildete Befestigungselement 2 durch die Befestigungsöffnung 27 des Gehäuseteils 20 und durch das Loch 34 des Trägers 30 in das Innengewinde 46 des Trägergestells 10 geschraubt. Das Gehäuseteil 20 drückt den Träger 30 gegen das Trägergestell 10.

Zur Vorfixierung des Trägers 30 auf dem Trägergestell 10 ist eine in Fig. 12 dargestellte Schnappverbindung 42 vorgesehen. Die Schnappverbindung 42 dient zur Verbindung des Trägers 30 mit dem Trägergestell 10. Die Schnappverbindung 42 ist Teil der Positioniervorrichtung 40. Die Schnappverbindung 42 erlaubt eine Bewegung des Trägers 30 relativ zu dem Trägergestell 10. Die Schnappverbindung 42 umfasst einen am Träger 30 ausgebildeten Schnapphaken 35. Bei geschlossener Schnappverbindung 42 hintergreift der Schnapphaken 35 bezüglich der Befestigungsrichtung 50 einen Rastvorsprung 47 des Trägergestells 10.

Bei der Montage des Gehäuseteils 20 an dem Trägergestell 10 des Hochdruckreinigers 1 wird zunächst der Träger 30 auf dem Trägergestell 10 mittels der Schnappverbindung 42 vorfixiert. Anschließend wird das Gehäuseteil 20 derart relativ zu dem Trägergestell 10 positioniert, dass der Schalter 11 in der definierten Position relativ zu der ersten Öffnung 21 angeordnet ist. Die definierte Position des Schalters 11 relativ zu der ersten Öffnung 21 wird durch ein Zusammenwirken des ersten Lagefestlegungsmittels 15 des Trägergestells 10 und des zweiten Lagefestlegungsmittels 25 des Gehäuseteils 20 erreicht.

Die Positioniervorrichtung 40 ermöglicht eine Verschiebung des Trägers 30 relativ zum Schalter 11. Die Positioniervorrichtung 40 ermöglicht eine Verschiebung des Trägers 30 relativ zum Gehäuseteil 20. Die Positioniervorrichtung 40 ermöglicht eine Verschiebung des Trägers 30 relativ zum Trägergestell 10. Bei der Positionierung des Gehäuseteils 20 relativ zu dem Trägergestell 10 so, dass der Schalter 11 in der definierten Position relativ zu der ersten Öffnung 21 angeordnet ist, wirken das erste Zentriermittel 36 des Trägers 30 und das zweite Zentriermittel 26 des Gehäuseteils 20 derart zusammen, dass der Träger 30 relativ zu dem Gehäuseteil 20 derart verschoben wird, dass das zweite Element 12 in der definierten Position relativ zu der zweiten Öffnung 22 angeordnet wird, und dass das dritte Element 13 in der definierten Position relativ zu der dritten Öffnung angeordnet wird. Nach der Positionierung des Trägers 30 relativ zu dem Trägergestell 10 und relativ zu dem Schalter 11 wird der Träger mittels des mindestens einen Befestigungselements 2 fixiert. Hierbei wird gleichzeitig das Gehäuseteil 20 an dem Trägergestell 10 fixiert. Das Gehäuseteil 20 ist im montierten Zustand des Hochdruckreinigers 1 unverschiebbar gegenüber dem Trägergestell 10.

## Patentansprüche

1. Hochdruckreiniger umfassend ein Trägergestell (10) und ein Gehäuseteil (20), wobei an dem Trägergestell (10) ein Schalter (11) unverschiebbar befestigt ist, wobei der Hochdruckreiniger (1) mindestens zwei Elemente (12, 13), nämlich mindestens ein zweites Element (12) und ein drittes Element (13) aufweist, wobei das Gehäuseteil (20) eine erste Öffnung (21) für den Schalter (11), eine zweite Öffnung (22) für das zweite Element (12) und eine dritte Öffnung (23) für das dritte Element (13) aufweist, wobei das zweite Element (12) und das dritte Element (13) auf einem gemeinsamen Träger (30) unverschiebbar angeordnet sind, wobei der Träger (30) zwischen dem Trägergestell (10) und dem Gehäuseteil (20) angeordnet ist,
**dadurch gekennzeichnet, dass** der Hochdruckreiniger (1) eine Positioniervorrichtung (40) zur Positionierung des Trägers (30) relativ zu dem Schalter (11) aufweist.

2. Hochdruckreiniger nach Anspruch 1,
**dadurch gekennzeichnet, dass** der Träger (30) an dem Trägergestell (10) mittels eines Befestigungselements (2) fixiert ist, und dass die Positioniervorrichtung (40) getrennt von dem Befestigungselement (2) ausgebildet ist.

3. Hochdruckreiniger nach Anspruch 1 oder 2,
**dadurch gekennzeichnet, dass** das Gehäuseteil (20) gegenüber dem Trägergestell (10) unverschiebbar ist, und dass die Positioniervorrichtung (40) zur Positionierung des Trägers (30) relativ zu dem Gehäuseteil (20) vorgesehen ist.

4. Hochdruckreiniger nach einem der Ansprüche 1 bis 3,
**dadurch gekennzeichnet, dass** bei der Montage des Hochdruckreinigers (1) zunächst die erste Öffnung (21) des Gehäuseteils (20) relativ zu dem Schalter (11) ausrichtbar ist, und anschließend der Träger (30) mittels der Positioniervorrichtung (40) so relativ zu dem Schalter (11) und zu dem Gehäuseteil (20) positionierbar ist, dass das zweite Element (12) in einer definierten Position relativ zu der zweiten Öffnung (22) angeordnet ist und dass das dritte Element (13) in einer definierten Position relativ zu der dritten Öffnung (23) angeordnet ist.

5. Hochdruckreiniger nach einem der Ansprüche 1 bis 4,
**dadurch gekennzeichnet, dass** der Schalter (11) die erste Öffnung (21) durchragt, und dass das zweite Elemente (12) die zweite Öffnung (22) durchragt.

6. Hochdruckreiniger nach einem der Ansprüche 1 bis 5,
**dadurch gekennzeichnet, dass** die Positioniervorrichtung (40) einen am Trägergestell (10) festgelegten Dorn (14) umfasst, dass die Positioniervorrichtung (40) eine Trägeröffnung (31) in dem Träger (30) aufweist, und dass der Dorn (14) die Trägeröffnung (31) mit Spiel durchragt.

7. Hochdruckreiniger nach Anspruch 6,
**dadurch gekennzeichnet, dass** der Dorn (14) die Trägeröffnung (31) entgegen einer Befestigungsrichtung (50) durchragt, und dass die Positioniervorrichtung (40) zur Begrenzung einer Bewegung des Trägers (30) entgegen der Befestigungsrichtung (50) einen Vorsprung (41) aufweist.

8. Hochdruckreiniger nach einem der Ansprüche 1 bis 7,
**dadurch gekennzeichnet, dass** die Positioniervorrichtung (40) eine Schnappverbindung (42) zur Verbindung des Trägers (30) mit dem Trägergestell (10) umfasst.

9. Hochdruckreiniger nach einem der Ansprüche 1 bis 8,
**dadurch gekennzeichnet, dass** das Trägergestell (10) ein erstes Lagefestlegungsmittel (15) aufweist, dass das Gehäuseteil (20) ein zweites Lagefestlegungsmittel (25) aufweist, und dass das erste Lagefestlegungsmittel (15) und das zweite Lagefestlegungsmittel (25) so aufeinander abgestimmt sind, dass der Schalter (11) bei einem Zusammenwirken des ersten Lagefestlegungsmittels (15) und des zweiten Lagefestlegungsmittels (25) in der definierten Position relativ zu der ersten Öffnung (21) angeordnet ist.

10. Hochdruckreiniger nach einem der Ansprüche 1 bis 9,
**dadurch gekennzeichnet, dass** der Träger (30) ein erstes Zentriermittel (36) aufweist, dass das Gehäuseteil (20) ein zweites Zentriermittel (26) aufweist, und dass bei der Montage des Gehäuseteils (20) am Trägergestell (10) der Träger (30) mittels der Positioniervorrichtung (40) so positionierbar ist, dass das erste Zentriermittel (36) und das zweite Zentriermittel (26) derart zusammenwirken, dass das zweite Element (12) in der definierten Position relativ zu der zweiten Öffnung (22) angeordnet ist und dass das dritte Element (13) in der definierten Position relativ zu der dritten Öffnung (23) angeordnet ist.

11. Hochdruckreiniger nach einem der Ansprüche 1 bis 10,
**dadurch gekennzeichnet, dass** mittels des Befestigungselements (2) sowohl das Gehäuseteil (20) als auch der Träger (30) an dem Trägergestell (10) fixierbar sind.

12. Hochdruckreiniger nach Anspruch 11,
**dadurch gekennzeichnet, dass** der Träger (30) mittels des Befestigungselements (2) zwischen dem Gehäuseteil (20) und dem Trägergestell (10) geklemmt am Trägergestell (10) fixierbar ist.

13. Verfahren zur Montage von einem Gehäuseteil (20) an einem Trägergestell (10) eines Hochdruckreinigers (1),
wobei der Hochdruckreiniger (1) einen Schalter (11) aufweist, der unverschiebbar am Trägergestell (10) befestigt ist, wobei der Hochdruckreiniger (1) mindestens zwei Elemente (12, 13), nämlich mindestens ein zweites Element (12) und ein drittes Element (13) aufweist, wobei das Gehäuseteil (20) eine erste Öffnung (21) für den Schalter (11), eine zweite Öffnung (22) für das zweite Element (12) und eine dritte Öffnung (23) für das dritte Element (13) aufweist, wobei der Hochdruckreiniger (1) mindestens ein Befestigungselement (2) aufweist,
- wobei das Gehäuseteil (20) derart relativ zu dem Trägergestell (10) positioniert wird, dass der Schalter (11) in einer definierten Position relativ zu der ersten Öffnung (21) angeordnet ist,
- wobei die mindestens zwei Elemente (12, 13) an einem gemeinsamen Träger (30) festgelegt sind, dass der Träger (30) mittels einer getrennt von dem mindestens einen Befestigungselement (2) ausgebildeten Positioniervorrichtung (40) relativ zum Gehäuseteil (20) derart positioniert wird, dass das zweite Element (12) in einer definierten Position relativ zur zweiten Öffnung (22) angeordnet ist, und dass das dritte Element (13) in einer definierten Position relativ zur dritten Öffnung (23) angeordnet ist,
- und wobei der Träger (30) nach seiner Positionierung relativ zu dem Trägergestell (10) und relativ zu dem Schalter (11) mittels des mindestens einen Befestigungselements (2) fixiert wird,
**dadurch gekennzeichnet, dass** der Träger (30) ein erstes Zentriermittel (36) aufweist, dass das Gehäuseteil (20) ein zweites Zentriermittel (26) aufweist, und dass bei der Positionierung des Trägers (30) mittels der Positioniervorrichtung (40) relativ zum Gehäuseteil (20) das erste Zentriermittel (36) und das zweite Zentriermittel (26) derart zusammenwirken, dass das zweite Element (12) in der definierten Position relativ zu der zweiten Öffnung (22) angeordnet wird und dass das dritte Element (13) in der definierten Position relativ zu der dritten Öffnung (23) angeordnet wird.

14. Verfahren nach Anspruch 13,
**dadurch gekennzeichnet, dass** das Trägergestell (10) ein erstes Lagefestlegungsmittel (15) aufweist, dass das Gehäuseteil (20) ein zweites Lagefestlegungsmittel (25) aufweist, und dass das erste Lagefestlegungsmittel (15) und das zweite Lagefestlegungsmittel (25) so aufeinander abgestimmt sind, dass der Schalter (11) bei der Positionierung des Gehäuseteils (20) relativ zu dem Trägergestell (10) durch ein Zusammenwirken des ersten Lagefestlegungsmittels (15) und des zweiten Lagefestlegungsmittels (25) in der definierten Position relativ zu der ersten Öffnung (21) angeordnet wird.

15. Verfahren nach Anspruch 13 oder 14,
**dadurch gekennzeichnet, dass** der Träger (30) mittels der Positioniervorrichtung (40) derart positioniert wird, dass das zweite Element (12) die zweite Öffnung (22) in der definierten Position des zweiten Elements (12) durchragt.

16. Verfahren nach einem der Ansprüche 13 bis 15,
**dadurch gekennzeichnet, dass** die Positioniervorrichtung (40) einen am Trägergestell (10) festgelegten Dorn (14) aufweist, dass die Positioniervorrichtung (40) eine im Träger (30) ausgebildete Trägeröffnung (31) aufweist, und dass der Dorn (14) die Trägeröffnung (31) mit Spiel durchragt.

17. Verfahren nach einem der Ansprüche 13 bis 16,
**dadurch gekennzeichnet, dass** die Positioniervorrichtung (40) eine Schnappverbindung (42) zur Verbindung des Trägers (30) mit dem Trägergestell (10) umfasst.

## Claims

1. High-pressure cleaner comprising a support frame (10) and a housing part (20), wherein a switch (11) is fastened so as to be non-displaceable on the support frame (10), wherein the high-pressure cleaner (1) has at least two elements (12, 13), specifically at least one second element (12) and one third element (13), wherein the housing part (20) has a first opening (21) for the switch (11), a second opening (22) for the second element (12), and a third opening (23) for the third element (13), wherein the second element (12) and the third element (13) are disposed so as to be non-displaceable on a common support (30), wherein the support (30) is disposed between the support frame (10) and the housing part (20), **characterized in that** the high-pressure cleaner (1) has a positioning device (40) for positioning the support (30) relative to the switch (11).

2. High-pressure cleaner according to Claim 1,
**characterized in that** the support (30) is fixed to the support frame (10) by means of a fastening element (2), and **in that** the positioning device (40) is configured separately from the fastening element (2).

3. High-pressure cleaner according to Claim 1 or 2,
**characterized in that** the housing part (20) is not displaceable in relation to the support frame (10), and **in that** the positioning device (40) is provided for positioning the support (30) relative to the housing part (20).

4. High-pressure cleaner according to one of Claims 1 to 3,
**characterized in that**, when assembling the high-pressure cleaner (1), initially the first opening (21) of the housing part (20) is able to be aligned relative to the switch (11), and subsequently the support (30) by means of the positioning device (40) is able to be positioned relative to the switch (11) and to the housing part (20) such that the second element (12) is disposed in a defined position relative to the second opening (22), and **in that** the third element (13) is disposed in a defined position relative to the third opening (23).

5. High-pressure cleaner according to one of Claims 1 to 4,
**characterized in that** the switch (11) penetrates the first opening (21), and **in that** the second element (12) penetrates the second opening (22).

6. High-pressure cleaner according to one of Claims 1 to 5,
**characterized in that** the positioning device (40) has a mandrel (14) established on the support frame (10), **in that** the positioning device (40) has a support opening (31) in the support (30), and **in that** the mandrel (14) penetrates the support opening (31) by way of a clearance.

7. High-pressure cleaner according to Claim 6,
**characterized in that** the mandrel (14) penetrates the support opening (31) counter to a fastening direction (50), and **in that** the positioning device (40) for delimiting a movement of the support (30) counter to the fastening direction (50) has a protrusion (41).

8. High-pressure cleaner according to one of Claims 1 to 7,
**characterized in that** the positioning device (40) has a snap-fit connection (42) for connecting the support (30) to the support frame (10).

9. High-pressure cleaner according to one of Claims 1 to 8,
**characterized in that** the support frame (10) has a first position-establishing means (15), **in that** the housing part (20) has a second position-establishing means (25), and **in that** the first position-establishing means (15) and the second position-establishing means (25) are mutually adapted such that the switch (11) during interaction between the first position-establishing means (15) and the second position-establishing means (25) is disposed in the defined position relative to the first opening (21).

10. High-pressure cleaner according to one of Claims 1 to 9,
**characterized in that** the support (30) has a first centring means (36), **in that** the housing part (20) has a second centring means (26), and **in that**, when assembling the housing part (20) on the support frame (10), the support (30) by means of the positioning device (40) is able to be positioned such that the first centring means (36) and the second centring means (26) interact in such a manner that the second element (12) is disposed in the defined position relative to the second opening (22), and **in that** the third element (13) is disposed in the defined position relative to the third opening (23).

11. High-pressure cleaner according to one of Claims 1 to 10,
**characterized in that** the housing part (20) as well as the support (30) are able to be fixed to the support frame (10) by means of the fastening element (2).

12. High-pressure cleaner according to Claim 11,
**characterized in that** the support (30) by means of the fastening element (2) is able to be fixed to the support frame (10) so as to be clamped between the housing part (20) and the support frame (10).

13. Method for assembling a housing part (20) on a support frame (10) of a high-pressure cleaner (1), wherein the high-pressure cleaner (1) has a switch (11) which is fastened so as to be non-displaceable on the support frame (10), wherein the high-pressure cleaner (1) has at least two elements (12, 13), specifically at least one second element (12) and one third element (13), wherein the housing part (20) has a first opening (21) for the switch (11), a second opening (22) for the second element (12), and a third opening (23) for the third element (13), wherein the high-pressure cleaner (1) has at least one fastening element (2), wherein the housing part (20) is positioned relative to the support frame (10) in such a manner that the switch (11) is disposed in a defined position relative to the first opening (21);
- wherein the at least two elements (12, 13) are established on a common support (30), in that the support (30) by means of a positioning device (40) which is configured separately from the at least one fastening element (2) is positioned relative to the housing part (20) in such a manner that the second element (12) is disposed in a defined position relative to the second opening (22), and in that the third element (13) is disposed in a defined position relative to the third opening (23); and
- wherein the support (30) upon being positioned is fixed relative to the support frame (10) and relative to the switch (11) by means of the at least one fastening element (2), **characterized in that** the support (30) has a first centring means (36), **in that** the housing part (20) has a second centring means (26), and **in that**, when positioning the support (30) relative to the housing part (20) by means of the positioning device (40), the first centring means (36) and the second centring means (26) interact in such a manner that the second element (12) is disposed in the defined position relative to the second opening (22), and **in that** the third element (13) is disposed in the defined position relative to the third opening (23).

14. Method according to Claim 13,
**characterized in that** the support frame (10) has a first position-establishing means (15), **in that** the housing part (20) has a second position-establishing means (25), and **in that** the first position-establishing means (15) and the second position-establishing means (25) are mutually adapted such that, when positioning the housing part (20) relative to the support frame (10), the switch (11) is disposed in the defined position relative to the first opening (21) as a result of an interaction between the first position-establishing means (15) and the second position-establishing means (25).

15. Method according to Claim 13 or 14,
**characterized in that** the support (30) by means of the positioning device (40) is positioned in such a manner that the second element (12) in the defined position of the second element (12) penetrates the second opening (22).

16. Method according to one of Claims 13 to 15,
**characterized in that** the positioning device (40) has a mandrel (14) established on the support frame (10), **in that** the positioning device (40) has a support opening (31) formed in the support (30), and **in that** the mandrel (14) penetrates the support opening (31) by way of a clearance.

17. Method according to one of Claims 13 to 16,
**characterized in that** the positioning device (40) has a snap-fit connection (42) for connecting the support (30) to the support frame (10).

## Revendications

1. Nettoyeur haute pression comprenant un châssis de support (10) et une partie de boîtier (20), un commutateur (11) étant fixé sans possibilité de déplacement sur le châssis de support (10), le nettoyeur haute pression (1) présentant au moins deux éléments (12, 13), à savoir au moins un deuxième élément (12) et un troisième élément (13), la partie de boîtier (20) présentant une première ouverture (21) pour le commutateur (11), une deuxième ouverture (22) pour le deuxième élément (12) et une troisième ouverture (23) pour le troisième élément (13), le deuxième élément (12) et le troisième élément (13) étant agencés sans possibilité de déplacement sur un support commun (30), le support (30) étant agencé entre le châssis de support (10) et la partie de boîtier (20),
**caractérisé en ce que** le nettoyeur haute pression (1) présente un dispositif de positionnement (40) pour positionner le support (30) par rapport au commutateur (11).

2. Nettoyeur haute pression selon la revendication 1,
**caractérisé en ce que** le support (30) est fixé au châssis de support (10) au moyen d'un élément de fixation (2), et **en ce que** le dispositif de positionnement (40) est réalisé séparément de l'élément de fixation (2).

3. Nettoyeur haute pression selon la revendication 1 ou 2,
**caractérisé en ce que** la partie de boîtier (20) est sans possibilité de déplacement par rapport au châssis de support (10), et **en ce que** le dispositif de positionnement (40) est prévu pour positionner le support (30) par rapport à la partie de boîtier (20).

4. Nettoyeur haute pression selon l'une quelconque des revendications 1 à 3,
**caractérisé en ce que**, lors du montage du nettoyeur haute pression (1), tout d'abord la première ouverture (21) de la partie de boîtier (20) peut être orientée par rapport au commutateur (11), et ensuite le support (30) peut être positionné au moyen du dispositif de positionnement (40) par rapport au commutateur (11) et à la partie de boîtier (20) de telle sorte que le deuxième élément (12) est agencé dans une position définie par rapport à la deuxième ouverture (22) et que le troisième élément (13) est agencé dans une position définie par rapport à la troisième ouverture (23).

5. Nettoyeur haute pression selon l'une quelconque des revendications 1 à 4,
**caractérisé en ce que** le commutateur (11) traverse la première ouverture (21) et **en ce que** le deuxième élément (12) traverse la deuxième ouverture (22).

6. Nettoyeur haute pression selon l'une quelconque des revendications 1 à 5,
**caractérisé en ce que** le dispositif de positionnement (40) comprend un mandrin (14) fixé au châssis de support (10), **en ce que** le dispositif de positionnement (40) présente une ouverture de support (31) dans le support (30), et **en ce que** le mandrin (14) traverse l'ouverture de support (31) avec un jeu.

7. Nettoyeur haute pression selon la revendication 6,
**caractérisé en ce que** le mandrin (14) traverse l'ouverture de support (31) à l'encontre d'une direction de fixation (50), et **en ce que** le dispositif de positionnement (40) présente une saillie (41) pour limiter un mouvement du support (30) à l'encontre de la direction de fixation (50).

8. Nettoyeur haute pression selon l'une quelconque des revendications 1 à 7,
**caractérisé en ce que** le dispositif de positionnement (40) comprend une liaison par encliquetage (42) pour relier le support (30) au châssis de support (10).

9. Nettoyeur haute pression selon l'une quelconque des revendications 1 à 8,
**caractérisé en ce que** le châssis de support (10) présente un premier moyen de fixation en position (15), **en ce que** la partie de boîtier (20) présente un deuxième moyen de fixation en position (25), et **en ce que** le premier moyen de fixation en position (15) et le deuxième moyen de fixation en position (25) sont adaptés l'un à l'autre de telle sorte que le commutateur (11) est agencé dans la position définie par rapport à la première ouverture (21) lors d'une coopération du premier moyen de fixation en position (15) et du deuxième moyen de fixation en position (25).

10. Nettoyeur haute pression selon l'une quelconque des revendications 1 à 9,
**caractérisé en ce que** le support (30) présente un premier moyen de centrage (36), **en ce que** la partie de boîtier (20) présente un deuxième moyen de centrage (26), et **en ce que** lors du montage de la partie de boîtier (20) sur le châssis de support (10), le support (30) peut être positionné au moyen du dispositif de positionnement (40) de telle sorte que le premier moyen de centrage (36) et le deuxième moyen de centrage (26) coopèrent de telle sorte que le deuxième élément (12) est agencé dans la position définie par rapport à la deuxième ouverture (22) et que le troisième élément (13) est agencé dans la position définie par rapport à la troisième ouverture (23).

11. Nettoyeur haute pression selon l'une quelconque des revendications 1 à 10,
**caractérisé en ce qu'**au moyen de l'élément de fixation (2), aussi bien la partie de boîtier (20) que le support (30) peuvent être fixés sur le châssis de support (10).

12. Nettoyeur haute pression selon la revendication 11,
**caractérisé en ce que** le support (30) peut être fixé sur le châssis de support (10) au moyen de l'élément de fixation (2) en étant serré entre la partie de boîtier (20) et le châssis de support (10).

13. Procédé de montage d'une partie de boîtier (20) sur un châssis de support (10) d'un nettoyeur haute pression (1), le nettoyeur haute pression (1) présentant un commutateur (11) qui est fixé sans possibilité de déplacement sur le châssis de support (10), le nettoyeur haute pression (1) présentant au moins deux éléments (12, 13), à savoir au moins un deuxième élément (12) et un troisième élément (13), la partie de boîtier (20) présentant une première ouverture (21) pour le commutateur (11), une deuxième ouverture (22) pour le deuxième élément (12) et une troisième ouverture (23) pour le troisième élément (13), le nettoyeur haute pression (1) présentant au moins un élément de fixation (2),
- la partie de boîtier (20) étant positionnée par rapport au châssis de support (10) de telle sorte que le commutateur (11) est agencé dans une position définie par rapport à la première ouverture (21),
- les au moins deux éléments (12, 13) étant fixés sur un support commun (30), le support (30) étant positionné par rapport à la partie de boîtier (20) au moyen d'un dispositif de positionnement (40) réalisé séparément de l'au moins un élément de fixation (2) de telle sorte que le deuxième élément (12) est agencé dans une position définie par rapport à la deuxième ouverture (22) et que le troisième élément (13) est agencé dans une position définie par rapport à la troisième ouverture (23),
- et le support (30) étant fixé après son positionnement par rapport au châssis de support (10) et par rapport au commutateur (11) au moyen de l'au moins un élément de fixation (2), **caractérisé en ce que** le support (30) présente un premier moyen de centrage (36), **en ce que** la partie de boîtier (20) présente un deuxième moyen de centrage (26), et **en ce que**, lors du positionnement du support (30) au moyen du dispositif de positionnement (40) par rapport à la partie de boîtier (20), le premier moyen de centrage (36) et le deuxième moyen de centrage (26) coopèrent de telle sorte que le deuxième élément (12) est agencé dans la position définie par rapport à la deuxième ouverture (22) et que le troisième élément (13) est agencé dans la position définie par rapport à la troisième ouverture (23).

14. Procédé selon la revendication 13,
**caractérisé en ce que** le châssis de support (10) présente un premier moyen de fixation en position (15), **en ce que** la partie de boîtier (20) présente un deuxième moyen de fixation en position (25), et **en ce que** le premier moyen de fixation en position (15) et le deuxième moyen de fixation en position (25) sont adaptés l'un à l'autre de telle sorte que le commutateur (11) est agencé dans la position définie par rapport à la première ouverture (21) lors du positionnement de la partie de boîtier (20) par rapport au châssis de support (10) par une coopération du premier moyen de fixation en position (15) et du deuxième moyen de fixation en position (25).

15. Procédé selon la revendication 13 ou 14,
**caractérisé en ce que** le support (30) est positionné au moyen du dispositif de positionnement (40) de telle sorte que le deuxième élément (12) traverse la deuxième ouverture (22) dans la position définie du deuxième élément (12).

16. Procédé selon l'une quelconque des revendications 13 à 15,
**caractérisé en ce que** le dispositif de positionnement (40) présente un mandrin (14) fixé au châssis de support (10), **en ce que** le dispositif de positionnement (40) présente une ouverture de support (31) réalisée dans le support (30), et **en ce que** le mandrin (14) traverse l'ouverture de support (31) avec un jeu.

17. Procédé selon l'une quelconque des revendications 13 à 16,
**caractérisé en ce que** le dispositif de positionnement (40) comprend une liaison par encliquetage (42) pour relier le support (30) au châssis de support (10).
